# EUROPÄISCHE PATENTSCHRIFT

(11) **EP 0 060 540 B1**
(45) Veröffentlichungstag und Bekanntmachung des Hinweises auf die Patenterteilung: **17.10.1984**
(21) Anmeldenummer: 82102033.6
(22) Anmeldetag: 13.03.1982
(51) Int. Cl.: E03C 1/084, B05B 1/18

(54) **Vorrichtung zur Bildung einer Vielzahl von belüfteten Strahlen, insbesondere Brausekopf**
Device for the creation of a plurality of aerated water jets, especially a shower rose
Dispositif pour la formation d'une pluralité de jets d'eau aérée, en particulier pomme de douche

(30) Priorität: 16.03.1981 DE 3110029
(43) Veröffentlichungstag der Anmeldung: 22.09.1982
(73) Patentinhaber: Hans Grohe GmbH & Co. KG, 77761 Schiltach (DE)
(72) Erfinder: Finkbeiner, Werner, D-7622 Schiltach (DE)
(74) Vertreter: Patentanwälte Ruff, Beier, Schöndorf und Mütschele

## Beschreibung

Die Erfindung betrifft eine Vorrichtung zur Bildung einer Vielzahl von belüfteten Strahlen, insbesondere Brausekopf, mit einer Einrichtung zur Erzeugung von unbelüfteten Einzelstrahlen, mindestens einem darunter befindlichen Raum für den Zutritt von Luft und einer Vielzahl von Durchgangskanälen mit in die Bahn der Einzelstrahlen ragenden Hindernissen zur Zerlegung der Einzelstrahlen.

Bekannte Einrichtungen zur Erzeugung von belüfteten Wasserstrahlen besitzen in der Regel eine Lochplatte, unter der in einem Abstand mindestens ein Drahtsieb angeordnet ist, das die Auftrennung und Vermischung der aus der Lochplatte austretenden Einzelstrahlen mit der Luft bewirkt. Die Maschenweite des Siebes ist dabei so gehalten, daß die Sieböffnungen kleiner sind als die Löcher der Lochplatte, so daß aus der Leitung mitgeführte Schmutzteilchen in dem Sieb hängen bleiben und eine Störung des Strahlbildes bzw. Verminderung des Wasserdurchtritts bewirken. Im gleichen Sinne wirkt die Verkalkung, die bei engmaschigen Sieben sehr schnell fortschreitet und bei kalkhaltigem Wasser rasch zu einer solchen Durchflußverminderung führt, bei der das Ansaugen einer ausreichenden Luftmenge nicht mehr möglich ist.

Aus der DE-A-2 821 195 ist weiterhin eine Handbrause mit Einrichtungen zur Bildung von belüfteten Strahlen bekannt. Bei dieser Einrichtung ist als Hindernis zur Zerlegung eines Einzelstrahles in einem Durchgangskanal ein tellerartiges Strahlteilerelement mit konkaver Oberfläche, dessen Durchmesser ein mehrfaches des Durchmessers der Austrittsöffnung für den Einzelstrahl beträgt, axial in die Bahn des Einzelstrahles eingebracht, so daß der Strahl unmittelbar auf den Teller aufprallt und von diesem reflektiert wird. Dies hat eine starke Bremsung des Einzelstrahles zur Folge, die mit hohen Energieverlusten verbunden ist und sich deshalb auf das Strahlbild ungünstig auswirkt.

Bei einer aus der DE-B-1 214618 bekannten Vorrichtung zum Belüften eines Wasserstrahls treffen die eine Lochplatte verlassenden Einzelstrahlen zu ihrer Zerteilung auf einen im wesentlichen konischen Außenmantel eines zentralen Körpers auf, der etwa pilzförmig gestaltet ist. Auch hier findet eine erhebliche Zwangsumlenkung der Einzelstrahlen statt. Um einen guten Wirkungsgrad der Durchmischung von Wasser und Luft zu erreichen, wird weiterhin noch ein Engpaß zwischen Lochscheibe und Oberseite des pilzförmigen Körpers für nötig erachtet, der die Ablagerung von mitgeführten Verunreinigungen begünstigen kann.

Der Erfindung liegt daher die Aufgabe zugrunde, eine Vorrichtung zur Bildung von belüfteten Wasserstrahlen zu schaffen, die ohne Sieb auskommt und bei der die Wasserstrahlen trotzdem möglichst wenig abgebremst werden.

Die Aufgabe wird dadurch gelöst, daß mindestens zwei Einzelstrahlen auf jeden Kanal 7 gerichtet sind, die Kanäle 7 in axialer Richtung eine im wesentlichen zentrale Durchtrittsöffnung besitzen, deren lichter Durchmesser größer als der eines unbelüfteten Einzelstrahles ist, die Austrittsrichtung von mindestens einem Einzelstrahl versetzt zur Achse der Durchtrittsöffnung in den Kanal gerichtet ist und die Hindernisse 14 ; 20 ; 27, 28 ; 37, 38 ; 48, 49 zur Zerlegung der Einzelstrahlen seitlich von der Kanalwand in die Bahn von jeweils mindestens einem Einzelstrahl ragen. Dadurch wird erreicht, daß der Einzelstrahl bei seiner Zerlegung nicht reflektiert, sondern lediglich abgelenkt wird, also seine ursprüngliche Bewegungsrichtung wenigstens teilweise beibehält, aber trotzdem so stark zerlegt wird, daß eine zufriedenstellende Luftaufnahme und Vermischung mit Luft erfolgt. Da das Zentrum des Kanals einen freien Durchgang besitzt, werden die Wasserstrahlen nicht zu stark gebremst. Es kann auch keine Verstopfung auftreten. Etwaige Ablagerungen können abgelöst und durchgespült werden. Der die Einzelstrahlen zerlegende Abschnitt des Kanals hat vorzugsweise unstetige, insbesondere abrupte Querschnittsverminderungen, die stufenförmig verlaufen können.

Weitere Ausgestaltungen der Erfindung ergeben sich aus den Unteransprüchen und der Beschreibung von Ausführungsformen in Verbindung mit der Zeichnung.

Zusätzlich sei hier noch angefügt, daß die Auftreffläche der Hindernisse vorzugsweise senkrecht zur Strahlrichtung oder in Strahlrichtung geneigt ist, Steht sie senkrecht zur Strahlrichtung, dann ragt das Hindernis vorzugsweise nur so weit in die Bahn eines Einzelstrahls, daß dieser nur teilweise erfaßt wird. Da mehrere Einzelstrahlen zur Erzeugung eines einzelnen belüfteten Strahles verwendet werden, findet gleichzeitig noch eine gegenseitge Beeinflussung der abgelenkten Einzelstrahlen untereinander statt, wodurch die Vermischung der angesaugten Luft noch gefördert wird. Weiterhin sind gemäß der Erfindung mit Vorteil Strahlführungselemente vorgesehen, durch die die belüfteten Strahlen weiterhin beeinflußbar sind. Hierzu ist mit Vorteil im Anschluß an den zur Zerlegung der Strahlen dienenden Abschnitt mindestens ein Strahlverwirbelungsabschnitt vorgesehen, der vorzugsweise mindestens eine Querschnittserweiterung aufweist, die abrupt sein kann und z. B. als eine an der Kanalwandung vorgesehene Hinterschneidung ausgebildet sein kann. Zur seitlichen Begrenzung und Beruhigung des belüfteten Strahles ist mit Vorteil ein Formungsabschnitt vorgesehen, der mindestens einen zylindrischen Abschnitt besitzt. Der Strahlformungsabschnitt weist vorzugsweise stufenförmige und/oder konische Querschnittsverminderungen auf, die mit Vorteil vor dem zylindrischen Abschnitt vorgesehen sind (in Strahlrichtung gesehen). Vorzugsweise sind die die Einzelstrahlen erzeugenden Löcher der Vorrichtung in Bezug auf die Achse bzw. die Achsen der Strahlführungselemente exzentrisch angeordnet und werden durch die ebenfalls exzentrisch angeordneten Hindernisse in Richtung zu den Längsachsen der Strahlführungselemente abgelenkt. Dadurch können Reibungsverluste niedrig gehalten werden. Von Vorteil ist weiterhin, daß der Durchtrittsquerschnitt durch die Strahlführungselemente durch die Hindernisse, die ja in der Regel am Rande der Öffnungen angeordnet sind, nicht verstellt wird, wie dies bei der bekannten Brausevorrichtung der Fall ist. Vielmehr ist der lichte Querschnitt der Strahlführungselemente, insbesondere der Durchmesser des geradlinigen freien Durchgangs durch den gesamten Kanal stets um ein Mehrfaches größer als der Durchmesser der strahlbildenden Löcher, wodurch eine Verstopfungsgefahr vermieden wird. Auch die weitere Beeinflussung des belüfteten Strahles erfolgt bei bevorzugten Ausgestaltungen der Erfindung stets vom Außenrand her, insbesondere mit Hilfe von verschiedenartig gestalteten Querschnittserweiterungen und/oder -verengungen. Dadurch ist es möglich, die erfindungsgemäße Vorrichtung in einfacher Weise herzustellen, zum Beispiel in Form von einzelnen Scheiben oder Ringen aus thermoplastischem Kunststoff, in denen die Strahlführungen durch Spritzguß mit einfachen Werkzeugen ausgebildet sind.

Die Löcher zur Bildung der Einzelstrahlen haben in der Regel einen Durchmesser von ca. 0,5 mm bis 2,5 mm und können verschiedene Querschnittsformen haben. Auch kann es vorteilhaft sein, in an sich bekannter Weise ein Störelement für die Einzelstrahlen vorzusehen, um den Strahl zu beunruhigen bzw. ihm einen Drall zu verleihen, etwa in der Bohrung selbst oder am Eingang des Wassers in die entsprechende Bohrung bzw. Durchtrittsöffnung. In der Regel sind drei bis zehn Löcher für Einzelstrahlen pro Kanal vorgesehen. Die Höhe des Luftraumes zwischen den die Einzelstrahlen bildenden Düsen bzw. Löchern und den die Einzelstrahlen zerteilenden Hindernissen kann in weiten Grenzen variieren und beträgt in der Regel 0,5 mm bis 5 mm, vorzugsweise bis 3 mm, kann jedoch auch beträchtlich größer sein. Der Austrittsquerschnitt des belüfteten Strahles bzw. der Innendurchmesser eines ggf. hierzu vorgesehenen Strahlformers kann ebenfalls innerhalb weiter Grenzen variiert werden und beträgt in der Regel 2 mm bis 15 mm, vorzugsweise ca. 4 mm bis 6 mm. Der Eingangsquerschnitt bzw. Eingangsdurchmesser der Strahlführungselemente bzw. eines von diesen gebildeten Durchtrittskanals, der zur Aufnahme der zu zerteilenden Einzelstrahlen vorgesehen ist, ist in der Regel größer und hat normalerweise eine lichte Weite von 4 mm bis 20 mm, vorzugsweise 6 mm bis 12 mm.

Stufenförmige Querschnittsverengungen, die zur Bildung der Hindernisse dienen können, aber auch stufenförmige Querschnittserweiterungen bzw. Hinterschneidungen liegen vorzugsweise in der Größenordnung von 5 % bis 25 %, vorzugsweise 10 % bis 20 % der lichten Weite der benachbarten Führungselemente bzw. Abschnitte des Kanals, wobei natürlich mehrere Verengungen und/oder Erweiterungen aufeinander folgen können. Ähnliches gilt für konische Erweiterungen und/oder Verengungen, bei denen der Neigungswinkel zur Längsachse der Einzelstrahlen in der Regel bei ca. 30° bis 60°, vorzugsweise ca. 45°, liegt.

Im allgemeinen sind mindestens 5, vorzugsweise 10 bis 50, Einzelvorrichtungen zur Erzeugung eines belüfteten Strahles in einem Brausekopf oder einem anderen Düsenkörper zusammengefaßt. Dabei können die Einzelstrahlen geneigt zueinander austreten, insbesondere divergierend. Die Tiefe der Hindernisse, mit der sie seitlich in den Durchtrittskanal ragen bzw. hinter einem vorhergehenden Hindernis bzw. Wandungsteil hervorragen, beträgt normalerweise 1/4 bis das dreifache, vorzugsweise 1/2 bis das einfache der lichten Weite eines strahlbildenden Loches. Die Stufen sind vorzugsweise miteinander verbunden, so daß sie geschlossene Treppen darstellen, wobei die « Stufentritte von Vorderkante zur Hinterkante oder auch von Hinterkante zur Hinterkante miteinander verbunden sein können. Andererseits ist es möglich, die Verengungen und/oder Erweiterungen so auszubilden, daß sich ein kurvenförmiger Längsschnitt ergibt. So können sich auch kurvenförmige Abschnitte mit kantigen und/oder konischen Abschnitten abwechseln.

Weitere Merkmale der Erfindung ergeben sich aus der nachfolgenden Beschreibung von bevorzugten Ausführungsformen in Verbindung mit der Zeichnung und den Ansprüchen. Hierbei können die Merkmale jeweils für sich alleine oder zu mehreren bei einer Ausführungsform an der Erfindung verwirklicht sein.

In der Zeichnung zeigen :
Figur 1 einen Querschnitt durch eine Ausführungsform der Erfindung,
Figur 2 einen Schnitt entlang der Linie B-B nach Fig. 1,
Figur 3 einen Schnitt entlang der Linie A-A nach Fig. 1,
Figur 4 einen Teilschnitt einer anderen Ausführungsform,
Figur 5 einen Schnitt entlang der Linie C-C nach Fig. 4,
Figur 6 einen Teilschnitt durch eine weitere Ausführungsform,
Figur 7 einen Schnitt entlang der Linie D-D nach Fig. 8,
Figur 8 einen Teilschnitt durch eine weitere Ausführungsform,
Figur 9 einen TeilschliiLt durch eine weitere Ausführungsform,
Figur 10 einen Schnitt entlang der Linie E-E nach Fig. 9 und
Figur 11 einen Schnitt durch eine weitere Ausführungsform.

Bei der in der Zeichnung in den Figuren 1 bis 3 dargestellten Ausführungsform der Erfindung weist ein Brausekopf 1 neben anderen nicht dargestellten Brause- bzw. Massageeinrichtungen eine Einrichtung zur Erzeugung von belüfteten Strahlen auf. Hierzu sind im Brausekörper 2, der mit einem umstellbaren Wasserzulauf 3 versehen ist, eine Vielzahl von parallelen wasserstrahlbildenden Löchern 4 vorgesehen, die auf einem kreisbogenförmigen Ring 5 angeordnet sind. Am ausflußseitigen Ende der Löcher 4 befindet sich ein mit einem Belüftungsschlitz verbundener Luftraum 5 unterhalb dessen jeweils ein Durchtrittskanal 7 für einen belüfteten Wasserstrahl vorgesehen ist, der exzentrisch zu den Löchern 4, d. h. in einem größeren radialen Abstand als diese von der Mittelachse des Brausekopfes 1 angeordnet ist (vgl. Fig. 3). Jeweils drei bis zehn Löcher 4 sind einem Durchtrittskanal 7 zugeordnet. Jeder Durchtrittskanal 7 weist einen Strahlzerteilungsabschnitt 8, einen Durchwirbelungsabschnitt 9 und eine Beruhigungsstrecke 10 auf, die jeweils von entsprechend geformten Öffnungen in aufeinander liegenden Ringen 11, 12 und 13 gebildet werden. Der Strahlerzeugungsabschnitt 8 besitzt eine exzentrische, einem Amphitheater ähnliche treppenförmige vier bogenförmige Stufen 14 aufweisende Abstufung 15, die unter den ihr zugeordneten Löchern 4 des Ringes 5 liegt und ein Hindernis für die durch die Löcher 4 austretenden vollen Einzelstrahlen bildet und diese zerteilt und seitlich ablenkt, wodurch der gesamte Querschnitt des Durchtrittkanales 7 gefüllt und die angesaugte Luft in Blasenform mitgerissen wird. Der durch die Öffnungen im Ring 12 gebildete Durchwirbelungsabschnitt 9 besitzt eine konische Verjüngung 16 mit einer sich daran anschließenden im wesentlichen gleich großen konischen Erweiterung, wobei, was wesentlich ist, der Eingangsquerschnitt der Öffnung des Durchwirbelungsabschnittes 9 größer ist als der Ausgangsquerschnitt des Strahlzerteilungsabschnittes 8, so daß sich am Übergang der beiden Abschnitte eine Hinterschneidung 17 bildet. Diese Hinterschneidung sorgt für eine gute Turbulenz und Vermischung von Luft und Wasser, die durch die Verjüngung im Durchwirbelungsabschnitt noch gefördert wird. Der Eingangsquerschnitt der anschließenden Beruhigungsstrecke 10 entspricht im wesentlichen dem Ausgangsquerschnitt des Durchwirbelungsabschnittes 9, d. h. im Anschluß an die Verengung des Durchwirbelungsabschnittes wird durch die Querschnittserweiterung die Fließgeschwindigkeit des belüfteten Strahles etwas verlangsamt, so daß bereits hier Beruhigung eintritt. Der die Beruhigungsstrecke bildende Abschnitt des Durchgangskanals 7, der wie der Durchwirbelungsabschnitt im wesentlichen rotationssymmetrisch aufgebaut ist, weist zwei treppenförmige Querschnittsverengungen 18 auf, an die sich ein längerer zylindrischer Abschnitt 19 anschließt. In der Beruhigungsstrecke wird der belüftete Strahl somit zunächst durch die Verengungen 18 wieder etwas beschleunigt und dann im zylindrischen Abschnitt 19 geformt, so daß er als belüfteter Strahl mit im wesentlichen gleichbleibendem Querschnitt austritt, der die eingemischte Luft über eine lange Strecke zu halten vermag. Dabei ist der Abstand der Austrittsöffnungen der Durchtrittskanäle 7 ausreichend groß gehalten, daß sich die belüfteten Wasserstrahlen gegenseitig nicht berühren.

Bei der in den Figuren 4 und 5 dargestellten Ausführungsform, bei der, wie bei den nachfolgenden Ausführungsformen, einander entsprechende Teile mit den gleichen Bezugszahlen versehen sind, sind alle drei Abschnitte des Durchtrittskanals 7, nämlich der Strahlzerteilungsabschnitt 8, der Durchwirbelungsabschnitt 9 und der Beruhigungsabschnitt 10 mit rotationssymmetrischen Durchtrittsöffnungen versehen. Die Stufen 20 des Strahlzerteilungsabschnittes sind somit als Vollkreise ausgebildet im Gegensatz zu den nur einen Kreisbogenabschnitt darstellenden Stufen 14 der Abstufung 15 der Ausführungsform nach den Figuren 1 bis 3. Ein weiterer Unterschied ist bei der Ausführungsform nach Fig. 4 darin zu sehen, daß der Durchwirbelungsabschnitt 9 eine Verdoppelung des Durchwirbelungsabschnittes von Fig. 1 darstellt und zwei konische Verengungen 21 und 22 mit sich daran anschließenden konischen Erweiterungen besitzt. Hierzu sind vorzugsweise zwei aufeinander liegende scheibenförmige Ringe 23 vorgesehen, die, falls die erwünscht ist, im Bereich ihrer Verengungen 21, 22 noch radiale Belüftungsbohrungen zur zusätzlichen Belüftung des belüfteten Strahles besitzen können. Der die Beruhigungsstrecke bildende Anschnitt 10 des Durchtrittskanals 7 besitzt ebenfalls wieder eine treppenförmige Abstufung, wobei jedoch der sich daran anschließende zylindrische Abschnitt 19 etwas kürzer ist als bei der Ausführungsform nach Fig. 1.

Wie aus Fig. 5 ersichtlich ist, sind jedem Durchtrittskanal 7 wiederum drei wasserstrahlbildende Löcher 24 zugeordnet, die ähnlich wie in Fig. 1 so ausgerichtet sind, daß die aus ihnen austretenden Strahlen in unterschiedlicher Weise auf die einzelnen Treppenstufen 20 auftreffen. Hierzu sind jeweils Dreiergruppen von Löchern 24 vorgesehen, wobei jede Lochgruppe auf einem Kreisbogen liegt, der in etwa dem Kreisbogen der zweiten oder dritten Stufe 20 des Strahlzerteilungsabschnittes 8 entspricht, dessen Mittelpunkt aber im Vergleich zur Rotationsachse des Strahlzerteilungsabschnittes etwas nach außen versetzt ist. Auch die Abschnitte 8, 9 und 10 des Durchtrittskanales 7 sind untereinander etwas achsenversetzt.

Bei der in Fig. 6 dargestellten Ausführungsform entspricht der Strahlzerteilungsabschnitt 8 des Durchtrittskanales 7 im wesentlichen dem der Ausführungsform nach Fig. 1. der Durchwirbelungsabschnitt 9 weist, wie bei der Ausführungsform nach Fig. 4 zwei konische Verengungen 21 und 22 auf und wird wiederum von zwei scheibenförmigen Ringen 23 gebildet. Der die Beruhigungsstrecke bildende Abschnitt 10 besitzt dagegen anstelle einer treppenförmigen Anstufung eine konische Verengung 25, an die sich ein nur kurzer zylindrischer Abschnitt 26 anschließt. Der Eingangsquerschnitt des Konus 25 ist jedoch größer als der Ausgangsquerschnitt des Durchwirbelungsabschnittes 9, so daß hier zwischen den beiden Abschnitten wiederum eine Hinterschneidung vorliegt, die zu einer nochmaligen verstärkten Durchwirbelung führt, bevor der belüftete Strahl im Konus 25 und im sich daran anschließenden zylindrischen Abschnitt 26 beruhigt wird.

Bei der in den Figuren 7 und 8 dargestellten Ausführungsform der Erfindung besitzt der Strahlzerteilungsabschnitt 10 des Durchtrittskanales 7 eine konische Verjüngung 27 und zwei sich anschließende zylindrische Abschnitte mit einer dazwischenliegenden Abstufung 28. Durch derartige Variationen im Vergleich zu den vorbeschriebenen Ausführungsformen kann die Zerteilungscharakteristik im Zerteilungsabschnitt beeinflußt werden. Der Durchwirbelungsabschnitt 9 entspricht in seiner Form im wesentlichen dem nach Fig. 1 und der die Beruhigungsstrecke bildende Abschnitt 10 dem nach Fig. 6, wobei jedoch hier zwischen den Abschnitten 9 und 10 keine Hinterschneidung vorgesehen ist. Vielmehr sind Ausgangsquerschnitt des Abschnittes 9 und Eingangsquerschnitt des Abschnittes 10 gleich groß und gleich geformt. Auch fallen die Rotationsachsen der drei Abschnitte 8, 9 und 10 bei dieser Ausführungsform zusammen. Wie sich aus Fig. 7 ergibt, sind jedem Durchtrittskanal 7 wiederum drei wasserstrahlbildende Löcher zugeordnet. Diese liegen bei dieser Ausführungsform auf einem Kreisbogen, der die Achsen der Durchtrittskanäle 7 schneidet. Jeweils das mittlere Loch 29 mündet entlang der Längsachse des Durchtrittskanales 7 in diesen, so daß sein von ihm gebildeter Wasserstrahl ungehindert durch den Durchtrittskanal 7 hindurchtreten könnte, wenn er nicht von den beiden anderen aus den außenliegenden Löchern 30 austretenden Wasserstrahlen, die auf den Konus 27 bzw. die Treppen 28 auftreffen, gestört und damit ebenfalls zerteilt würde. Eine weitere Besonderheit ist bei dieser Ausführungsform darin zu sehen, daß die Löcher 29 bzw. 30 nicht zu Dreiergruppen zusammengefaßt, sondern in gleichen Abständen entlang eines Kreisbogens angeordnet sind. Dabei liegen die Eingangsöffnungen der Durchtrittskanäle 7 so nahe beieinander, daß sie sich im wesentlichen gegenseitige berühren und im wesentlichen frei von einem sie trennenden Steg sind. Bei dieser Ausführungsform hat sich gezeigt, daß eine genaue Ausrichtung der Löcher 29 bzw. 30 auf die Achsen der Durchtrittskanäle 7 nicht erforderlich ist. Vielmehr kann eine ungenaue, d. h. asymmetrische Ausrichtung sogar noch zu einer Verbesserung des Strahlbildes der belüfteten Strahlen führen.

In den Figuren 9 und 10 ist eine besonders bevorzugte Ausführungsform der Erfindung dargestellt. Diese ist sehr einfach aufgebaut und zeigt trotzdem ein gutes Strahlbild. Ein Brausekopf 31 weist in einer Lochplatte 32 eine Vielzahl von Löchern 33 auf, die zu Vierergruppen zusammengefaßt sind, wobei die vier Löcher 33 jeweils auf einem Kreisbogen liegen, der symmetrisch zu einem Durchtrittskanal 34 angeordnet ist und dessen Durchmesser geringfügig kleiner ist als der Eingangsdurchmesser des Durchtrittskanales 34. Zur Bildung des Durchtrittskanals 34 sind zwei scheibenförmige Ringe 35 und 36 vorgesehen, die mit entsprechenden Durchbrechungen versehen sind. Die den Strahlzerteilungsabschnitt 8 bildende Durchbrechung im Ring 35 besitzt drei Durchmesserstuffen, deren Durchmesser und Höhe von oben nach unten abnimmt. So betragen die Durchmesser beispielsweise 8 mm, 7 mm bzw. 5,5 mm und die jeweiligen Höhen 2,5 mm, 1,5 mm und 1 mm. Dabei sind die Löcher 33 in der Lochplatte 32 so ausgerichtet, daß die aus ihnen austretenden Einzelstrahlen auf die Kante der Schulter 37 zwischen der oberen und der mittleren Durchmesserstufe auftreffen und an dieser gebrochen werden. Eine weitere Brechung erfolgt an der Schulter 38 zwischen der mittleren und der unteren Durchmesserstufe. Durch diese Ablenkung und Aufbrechung der Wasserstrahlen wird wiederum der gesamte Querschnitt des Durchtrittkanales gefüllt und über einen Lüftungsschlitz 39 in einen unter der Lochplatte liegenden Luftraum 40 angesaugte Luft mitgerissen. Für die Bildung eines Durchwirbelungabschnittes ist bei dieser Ausführungsform kein von einem besonderen Teil gebildeter Längsabschnitt vorgesehen. Vielmehr ist der Ausgangsquerschnitt der Durchbrechung im scheibenförmigen Ring 35 geringer als der Eingangsquerschnitt des nachfolgenden Ringes 36, so daß sich am Übergang eine Hinterschneidung 41 mit plötzlicher Querschnittsvergrößerung bildet. Die Durchbrechung im scheibenförmigen Ring 36 besitzt zwei Durchmesserstufen, nämlich eine obere mit einem Durchmesser von 6 mm und eine untere mit einem Durchmesser von 4,5 mm, wobei die Höhe der oberen Durchmesserstufe mit ca. 2,5 mm etwas geringer ist als die der unteren mit ca. 3 mm. Insgesamt besitzt diese Ausführungsform eine geringe Bauhöhe. Sie läßt sich deshalb bequem mit anderen Einrichtungen eines Brausekopfes, z. B. einer Massageeinrichtung oder einer üblichen Brause kombinieren, ohne daß große und unhandliche Bauformen entstehen. Die Lochplatte 32 sowie die scheibenförmigen Ringe 35 und 36 mit ihren Durchbrechungen lassen sich auch in einfacher Weise im Spritzguß herstellen und durch das Anformen bzw. Aussparen entsprechender Anschläge in einfacher Weise gegenseitig ausrichten, so daß die achsengleiche Anordnung der einzelnen Platten bzw. Scheiben und ihrer Durchbrechungen in einfacher Weise möglich ist. Die Löcher 33 in der Lochplatte 32 haben in der Regel einen Durchmesser von 1 mm. Es sind auch fünf Löcher möglich.

Bei der in Fig. 11 dargestellten Ausführungsform, die ebenfalls bevorzugt ist, weist ein Brausekopf eine Lochplatte 32 mit Löchern 33 auf, die ähnlich wie bei der Ausführungsform nach den Figuren 1 bis 3 auf einem Kreisbogen angeordnet sind. Unterhalb der Lochplatte 32 befindet sich ein Luftraum 6 mit in der Zeichnung nicht dargestellten Kanälen für den Lufteintritt. An den Luftraum schließen sich die Durchtrittskanäle 7 an, die wiederum ähnlich wie bei der Ausführungsform nach den Figuren 1 bis 3 exzentrisch, d. h. nach außen versetzt unter den Löchern 33 angeordnet sind. Es sind wiederum jeweils drei Löcher einem Durchtrittskanal zugeordnet. Die Löcher haben einen Durchmesser von ca. 1,2 mm. Die Durchtrittskanäle werden bei dieser Ausführungsform wiederum von Durchbrüchen von drei übereinander liegenden Scheiben bzw. Ringen 42, 43 und 44 gebildet. Die den Strahlzerteilungsabschnitt bildende Durchbrechung im oberen Ring 42 hat im wesentlichen die Form, wie sie im Zusammenhang mit der Beschreibung der Ausführungsform nach den Figuren 1 bis 3 beschrieben ist, wobei die von Bogenabschnitten gebildete Treppe jedoch nur drei Durchmesserstufen 45, 46, 47 mit zwei dazwischenliegenden Stufenkanten 48 und 49 aufweist.

Im Anschluß an die Durchmesserstufe 47 mit geringstem Durchmesser folgt die Scheibe bzw. der Ring 43, wobei dessen Durchbrechung jedoch nicht auf einen einzelnen Durchtrittskanal 7 beschränkt ist, sondern zunächst eine ringförmige Nut 50 aufweist, die eine Querverbindung von sämtlichen Durchtrittskanälen 7 bildet. Die Breite der Ringnut 50 ist größer als der Durchmesser der Durchmesserstufe 47, so daß durch die dadurch gebildete Hinterschneidung die Durchwirbelung des belüfteten Wasserstrahls begünstigt wird. Die Ringnut 50 hat einen abgeschrägten Boden, an den sich jedem Durchtrittskanal entsprechend eine im wesentlichen zylindrische Bohrung 51 anschließt, deren Durchmesser kleiner ist als der Durchmesser der kleinsten Durchmesserstufe 47 des Strahlenzerteilungsabschnittes 8. An ihrem dem unteren Ring 44 zugewandten Ende besitzt die zylindrische Bohrung 51 eine geringfügige, eine scharfe Innenkante aufweisende Verengung 52, die zusammen mit dem Eingangsquerschnitt der darunterliegenden Scheibe 44 wiederum eine Hinterschneidung bildet. Die Scheibe 44 weist an ihrer Eingangsseite wiederum eine umlaufende Ringnut 53 auf, die sämtliche Beruhigungsabschnitte der Durchtrittskanäle 7 miteinander verbindet. An diese Ringnut 53 schließt sich wiederum ein zylindrischer Abschnitt 54 an, dessen Durchmesser im wesentlichen dem zylindrischen Abschnitt 51 im Ring 43 entspricht oder geringfügig kleiner ist.

## Patentansprüche

1. Vorrichtung zur Bildung einer Vielzahl von belüfteten Strahlen, insbesondere Brausekopf, mit einer Einrichtung zur Erzeugung von unbelüfteten Einzelstrahlen, mindestens einem darunter befindlichen Raum (5) für den Zutritt von Luft und einer Vielzahl von Durchgangskanälen (7) mit in die Bahn der Einzelstrahlen ragenden Hindernissen (14 ; 20 ; 27, 28 ; 37, 38 ; 48, 49) zur Zerlegung der Einzelstrahlen, dadurch gekennzeichnet, daß mindestens zwei Einzelstrahlen auf jeden Kanal (7) gerichtet sind, die Kanäle (7) in axialer Richtung eine im wesentlichen zentrale Durchtrittsöffnung besitzen, deren lichter Durchmesser größer als der eines unbelüfteten Einzelstrahles ist, die Austrittsrichtung von mindestens einem Einzelstrahl versetzt zur Achse der Durchtrittsöffnung in den Kanal gerichtet ist und die Hindernisse (14 ; 20 ; 27, 28 ; 37, 38 ; 48, 49) zur Zerlegung der Einzelstrahlen seitlich von der Kanalwand in die Bahn von jeweils mindestens einem Einzelstrahl ragen.

2. Vorrichtung nach Anspruch 1, dadurch gekennzeichnet, daß die Hindernisse (14 ; 20 ; 27, 28 ; 37, 38 ; 48, 49) in Strahlrichtung gesehen, als seitliche Vorsprünge oder Verengungen in den Durchgangskanal (7) ragen, insbesondere als Hindernisse, vorzugsweise im wesentlichen senkrecht zur Strahlrichtung angeordnete oder geneigte Kanten oder Schultern (14 ; 20 ; 28 ; 37, 38 ; 48, 49) an der Kanalinnenwand vorgesehen sind.

3. Vorrichtung nach Anspruch 1 oder 2, dadurch gekennzeichnet, daß die Hindernisse als Stufen (14, 15), vorzugsweise treppenförmig ausgebildet sind.

4. Vorrichtung nach einem der Ansprüche 1 bis 3, dadurch gekennzeichnet, daß die Durchtrittskanäle (7) an ihrer Eingangsöffnung weiter sind als an ihrer Ausgangsöffnung.

5. Vorrichtung nach einem der vorhergehenden Ansprüche, dadurch gekennzeichnet, daß der Querschnitt der Kanäle unsymmetrisch ist, insbesondere exzentrisch vermindert ist, vorzugsweise die Hindernisse (14 ; 20 ; 27, 28 ; 37, 38 ; 48, 49) nur von einer Seite der Kanalinnenwand in die Bahn der einzelnen Einzelstrahlen ragen.

6. Vorrichtung nach einem der vorhergehenden Ansprüche, dadurch gekennzeichnet, daß in Strahlrichtung eines Einzelstrahles gesehen, mehrere hintereinander angeordnete Hindernisse (14 ; 20 ; 27, 28 ; 37, 38 ; 48, 49) zur Strahlzerlegung vorgesehen sind, die vorzugsweise unterschiedliche Formen haben und insbesondere eine treppenförmige Auftrenneinrichtung (15 ; 37, 38 ; 48, 49) für die Einzelstrahlen darstellen.

7. Vorrichtung nach einem der vorhergehenden Ansprüche, dadurch gekennzeichnet, daß die Kanäle (7) im Querschnitt rechteckig, bogenförmig und/oder im wesentlichen rund sind, wobei sich die Querschnittsform vorzugsweise in Strahlrichtung ändert und an der Austrittsstelle insbesondere rund ist.

8. Vorrichtung nach einem der vorhergehenden Ansprüche, dadurch gekennzeichnet, daß drei bis zehn Löcher (4 ; 24 ; 29, 30) für Einzelstrahlen auf jeden Kanal (7) gerichtet bzw. diesem zugeordnet sind.

9. Vorrichtung nach einem der vorhergehenden Ansprüche, dadurch gekennzeichnet, daß die theoretische Bahn von mindestens einem Einzelstrahl (30), nicht aber die von allen einem Kanal (7) zugeordneten Einzelstrahlen frei von einer Behinderung durch Hindernisse (27, 28) ist.

10. Vorrichtung nach einem der vorhergehenden Ansprüche, dadurch gekennzeichnet, daß jeder Kanal, in Strahlrichtung gesehen, mehrere Abschnitte aufweist und zwar mindestens einen die Hindernisse (14 ; 20 ; 27, 28 ; 37, 38 ; 48, 49) aufweisenden Strahlzerlegungsabschitt, mindestens einen Querschnittsverengungen und/oder -erweiterungen aufweisenden Strahlverwirbelungsabschnitt (9) und vorzugsweise mindestens einen Strahlformungsabschnitt.

11. Vorrichtung nach Anspruch 10, dadurch gekennzeichnet, daß die Querschnittsverengungen und/oder -erweiterungen des Strahlverwirbelungsabschnittes (9) konisch und/oder stufenförmig verlaufen.

12. Vorrichtung nach einem der Ansprüche 10 oder 11, dadurch gekennzeichnet, daß in den Strahlverwirbelungsabschnitten (9) vorzugsweise an einer Stelle mit einer Verengung, mindestens ein Luftzutrittskanal mündet.

13. Vorrichtung nach einem der vorhergehenden Ansprüche, dadurch gekennzeichnet, daß die Durchtrittskanäle (7) durch Querkanäle (50, 53) miteinander verbunden sind.

14. Vorrichtung nach einem der vorhergehenden Ansprüche, dadurch gekennzeichnet, daß die Durchtrittskanäle (7) von Durchbrechungen in mehreren axial übereinander liegenden Scheiben bzw. Ringen (11, 12, 13 ; 35, 36 ; 42, 43, 44) gebildet sind, und die Achsen der Durchbrechungen vorzugsweise gegeneinander versetzt sind.

## Claims

1. Device for the creation of a plurality of aerated water jets, especially a shower rose with a mechanism for producing non-aerated individual jets, at least one space (5) located below the same for the entry of air and a plurality of passage ducts (7) with obstacles (14, 20, 27, 28, 37, 38, 48, 49) projecting into the path of the individual jets for atomizing the latter, characterized in that at least two individual jets are directed on to each duct (7), in the axial direction ducts (7) have a substantially central opening, whose internal diameter is larger than that of a non-aerated individual jet, the exit direction of at least one individual jet is displaced with respect to the axis of the opening into the duct and the obstacles (14, 20, 27, 28, 37, 38, 48, 49) for atomizing the individual jets project laterally from the duct wall into the path of in each case at least one individual jet. '

2. Device according to claim 1, characterized in that, in the jet direction, the obstacles (14, 20, 27, 28, 37, 38, 48, 49) project as lateral projections or constrictions into the passage duct (7), particularly as obstacles and preferably on the inner wall of the duct are provided edges or shoulders (14, 20, 28, 37, 38, 48, 49) which slope or are arranged substantially at right angles to the jet direction.

3. Device according to claims 1 or 2, characterized in that the obstacles are constructed as steps (14, 15), preferably in staircase-like manner.

4. Device according to one of the claims 1 to 3, characterized in that the passage ducts (7) are wider at their inlet than at their outlet.

5. Device according to one of the preceding claims, characterized in that the cross-section of the ducts is asymmetrical and is in particular eccentrically reduced, the obstacles (14, 20, 27, 28, 37, 38, 48, 49) preferably only projecting from one side of the duct into the path of the individual jets.

6. Device according to one of the preceding claims, characterized in that, viewed in the direction of each individual jet, there are several successively arranged obstacles (14, 20, 27, 28, 37, 38, 48, 49) for atomizing the jet and which preferably have different shapes and in particular constitute a staircase-like separating mechanism (15, 37, 38, 48, 49) for the individual jets.

7. Device according to one of the preceding claims, characterized in that the ducts (7) are cross-sectionally rectangular, arcuate and/or substantially circular, the cross-sectional shape preferably changing in the jet direction and being in particular circular at the outlet point.

8. Device according to one of the preceding claims, characterized in that three to ten holes (4, 24, 29, 30) for the individual jets are directed on to each duct (7) or are associated therewith.

9. Device according to one of the preceding claims, characterized in that the theoretical path of at least one individual jet (30) but not that of all the individual jets associated with one duct (7) is not impeded by obstacles (27, 28).

10. Device according to one of the preceding claims, characterized in that, viewed in the jet direction, each duct has several portions and specifically at least one jet atomizing portion having the obstacles (14, 20, 27, 28, 37, 38, 48, 49), at least one jet vortexing portion (9) having cross-sectional constrictions and/or widened parts and preferably at least one jet shaping portion.

11. Device according to claim 10, characterized in that the cross-sectional constrictions and/or widened parts of the jet vortexing portion (9) are conical and/or stepped.

12. Device according to one of the claims 10 or 11, characterized in that at least one air introduction jet issues into the jet vortexing portions (9), preferably at a point with a constriction.

13. Device according to one of the preceding claims, characterized in that the passage ducts (7) are interconnected by transverse ducts (50, 53).

14. Device according to one of the preceding claims, characterized in that the passage ducts (7) are formed by openings in several axially juxtaposed disks or ring (11, 12, 13, 35, 36, 42, 44) and the axes of the openings are preferably displaced with respect to one another.

## Revendications

1. Dispositif pour la formation d'une pluralité de jets d'eau aérés, en particulier pomme de douche, avec un dispositif pour engendrer des jets individuels non aérés, au moins une chambre (6) sous-jacente permettant l'arrivée d'air, ainsi qu'un grand nombre de canaux traversants (7) dotés d'obstacles (14 ; 20 ; 27, 28 ; 37, 38 ; 48, 49) faisant saillie dans la trajectoire des jets individuels afin de fractionner ces jets individuels, caractérisé par le fait qu'au moins deux jets individuels sont orientés vers chaque canal (7), les canaux (7) possédant dans la direction axiale un orifice de passage traversant sensiblement central dont le diamètre interne est plus grand que celui d'un jet individuel non aéré, la direction de sortie d'au moins un jet individuel étant décalée par rapport à l'axe de l'orifice de passage traversant dans le canal, et les obstacles (14 ; 20 ; 27, 28 ; 37, 38 ; 48, 49) pour fractionner les jets individuels faisant saillie latéralement, à partir de la paroi du canal, dans la trajectoire d'au moins un jet individuel respectif.

2. Dispositif selon la revendication 1, caractérisé par le fait que, observés dans la direction des jets, les obstacles (14 ; 20 ; 27, 28 ; 37, 38 ; 48, 49) dépassent dans le canal traversant (7) sous la forme de saillies ou de rétrécissements latéraux, en particulier sous la forme d'obstacles en étant prévus, de préférence, sur la face interne de la paroi du canal en tant qu'arêtes ou épaulements (14 ; 20 ; 28 ; 37, 38 ; 48, 49) sensiblement perpendiculaires à la direction des jets, ou inclinés.

3. Dispositif selon la revendication 1 ou 2, caractérisé par le fait que les obstacles sont réalisés sous la forme de gradins (14, 15), de préférence de forme étagée.

4. Dispositif selon l'une des revendications 1 à 3, caractérisé par le fait que les canaux traversant (7) sont plus larges à leur ouverture d'entrée qu'à leur ouverture de sortie.

5. Dispositif selon l'une des revendications précédentes, caractérisé par le fait que la section des canaux est asymétrique, notamment réduite excentriquement, les obstacles (14 ; 20 ; 27, 28 ; 37, 38 ; 48, 49) dépassant, de préférence, seulement d'un côté de la paroi interne du canal dans la trajectoire des jets individuels.

6. Dispositif selon l'une des revendications précédentes, caractérisé par le fait que, observés dans la direction de projection d'un jet individuel, plusieurs obstacles (14 ; 20 ; 27, 28 ; 37, 38 ; 48, 49) situés les uns derrière les au res sont prévus pour fractionner les jets, ces obstacles ayant de préférence des formes différentes et constituant en particulier un dispositif étagé (15 ; 37, 38 ; 48, 49) de séparation des jets individuels.

7. Dispositif selon l'une des revendications précédentes, caractérisé par le fait que les canaux (7) sont de section rectangulaire, curviligne et/ou sensiblement ronde, la configuration de leur section se modifiant de préférence dans la direction des jets et étant en particulier ronde dans la zone de sortie.

8. Dispositif selon l'une des revendications précédentes, caractérisé par le fait que de trois à dix trous (4 ; 24 ; 29, 30) pour des jets individuels sont dirigés vers chaque canal (7) ou lui sont associés.

9. Dispositif selon l'une des revendications précédentes, caractérisé par le fait que la trajectoire théorique d'au moins un jet individuel (30), mais pas celles de tous les jets individuels associés à un canal (7), est exempte d'une entrave provoquée par des obstacles (27, 28).

10. Dispositif selon l'une des revendications précédentes, caractérisé par le fait que, observé dans la direction des jets, chaque canal comprend plusieurs zones, c'est-à-dire au moins une zone de fractionnement des jets présentant les obstacles (14 ; 20 ; 27, 28 ; 37, 38 ; 48, 49), au moins une zone (9) de création de tourbillons dans les jets, qui présente des rétrécissements et/ou des élargissements de section, ainsi qu'au moins de préférence au moins une zone de mise en forme des jets.

11. Dispositif selon la revendication 10, caractérisé par le fait que les rétrécissements et/ou élargissements de section de la zone (9) de création de tourbillons dans les jets sont de forme conique et/ou étagée.

12. Dispositif selon l'une des revendications 10 ou 11, caractérisé par le fait qu'au moins un canal d'arrivée d'air débouche dans les zones (9) de création de tourbillons dans les jets, de préférence dans une région comportant un rétrécissement.

13. Dispositif selon l'une des revendications précédentes, caractérisé par le fait que les canaux traversants (7) sont raccordés mutuellement par des canaùx transversaux (50, 53).

14. Dispositif selon l'une des revendications précédentes, caractérisé par le fait que les canaux traversants (7) sont formés par des évidements élaborés dans plusieurs disques ou bagues (11, 12, 13 ; 35, 36 ; 42, 43, 44) superposés axialemant, les axes desdits évidements étant de préférence décalés les uns des autres.
